# EUROPÄISCHE PATENTSCHRIFT

(11) **EP 1 085 391 B1**
(45) Veröffentlichungstag und Bekanntmachung des Hinweises auf die Patenterteilung: **18.12.2002**
(21) Anmeldenummer: 00203159.9
(22) Anmeldetag: 12.09.2000
(51) Int. Cl.: G05F 3/26

(54) **Anordnung zur Auskopplung eines Auskoppelstroms aus einem Laststrom und zur Gewinnung einer Regelgrösse zur Steuerung des Laststroms**
System of decoupling a decoupling current from a load current and adapted to obtain a controlled variable to control the load curent
Système de découplage d'un courant decouplé provenant d'un courant sous charge et utilisé pour recevoir une variable commandée afin de commander le courant sous charge

(30) Priorität: 16.09.1999 DE 19944397
(43) Veröffentlichungstag der Anmeldung: 21.03.2001
(73) Patentinhaber: Philips Corporate Intellectual Property GmbH, 20099 Hamburg (DE); Koninklijke Philips Electronics N.V., 5621 BA Eindhoven (NL)
(72) Erfinder: Kordts, Jürgen, Habsburgerallee 11 52064 Aachen (DE); Beier, Ralf, Habsburgerallee 11 52064 Aachen (DE); Näthe, Axel, Habsburgerallee 11 52064 Aachen (DE)
(74) Vertreter: Volmer, Georg, Dipl.-Ing.

(56) Entgegenhaltungen:
- "TDA4866 Full bridge current driven vertical deflection booster" [Online] 14. Juni 1999 (1999-06-14) , PHILIPS SEMICONDUCTORS , EINDHOVEN, NL XP002156992 Gefunden im Internet: <URL: http://www.semiconductors.philips.com> [gefunden am 2001-01-11] * das ganze Dokument *

## Beschreibung

Die Erfindung betrifft eine Anordnung zur Auskopplung eines Auskoppelstromes aus einem Laststrom durch einen Verbraucher, insbesondere eine Ablenkspule einer Braunschen Röhre, mittels eines Auskoppelwiderstands, wobei die Anordnung einen Auskoppelstromspiegel aufweist, wobei eine Regelgröße in Form der Differenz zweier über zwei Widerständen abfallenden Spannungen zur Steuerung des Laststroms generiert wird und wobei eine Referenzstrombank mit einer Stromspiegelschaltung, der eingangsseitig ein Konstantstrom zugeführt wird, zur Generierung konstanter Ströme vorgesehen ist.

Eine derartige Anordnung ist aus dem von Philips Semiconductors vertriebenen IC TDA 4866 bekannt. Dieses IC dient dazu, aus dem Strom, der durch eine Ablenkspule einer Bildröhre fließt, eine Regelgröße zur Steuerung dieses Stroms zu gewinnen. Dazu wird über einen Auskoppelwiderstand ein Auskoppelstrom gewonnen. Der Auskoppelstrom wird auf zwei Transistoren gekoppelt, die über Kreuz mit zwei Ausgangstransistoren eines Auskoppelstromspiegels verkoppelt sind. Die Überkreuzverschaltung dieser Transistoren dient dazu, die Temperaturabhängigkeit der Schaltung zu verringern. Tatsächlich gelingt dies jedoch nicht vollständig, so dass immer noch ein Temperaturabhängigkeit der Schaltung verbleibt. Ferner weist die über Kreuz verschaltete Ausgangsstufe den Nachteil auf, dass sie zum Schwingen neigt.

Es ist Aufgabe der Erfindung, eine Anordnung der eingangs genannten Art anzugeben, welche so gut wie keine Temperaturabhängigkeit mehr aufweist und keine Schwingungstendenz zeigt.

Diese Aufgabe ist erfindungsgemäß dadurch gelöst, dass der Auskoppelstrom auf die Emitter wenigstens eines ersten und wenigstens eines zweiten Ausgangstransistors des Auskoppelstromspiegels gekoppelt wird,
dass die Referenzstrombank einen ersten Referenzstrom liefert, der zusammen mit dem Auskoppelstrom auf die Emitter des ersten und des zweiten Ausgangstransistors des Auskoppelstromspiegels gekoppelt wird,
dass der Strom durch den Kollektor des ersten Ausgangstransistors des Auskoppelstromspiegels auf den Eingang eines ersten Stromspiegels gekoppelt wird,
dass der Ausgangsstrom des ersten Stromspiegels auf den Kollektor eines Eingangstransistors des Auskoppelstromspiegels gekoppelt wird,
dass ein zweiter Stromspiegel vorgesehen ist, auf dessen Eingang der Strom durch den Kollektor des zweiten Ausgangstransistor des Auskoppelstromspiegels gekoppelt wird und dessen Ausgangsstrom auf einen ersten Widerstand gekoppelt wird,
dass ein dritter Stromspiegel vorgesehen ist, auf dessen Eingang ein zweiter Referenzstrom aus der Referenzstrombank gekoppelt wird, dessen Ausgangsstrom auf einen zweiten Widerstand gekoppelt wird,
dass der Eingangstransistor (9) des Auskoppelstromspiegels gleiche Emitterfläche aufweist wie dessen erster Ausgangstransistor (10),
und dass die Differenz der über dem ersten und dem zweiten Widerstand abfallenden Spannungen die Regelgröße darstellt.

Bei der erfindungsgemäßen Anordnung wird ein Laststrom durch einen Verbraucher, bei dem es sich beispielsweise um die Ablenkspule einer Fernsehbildröhre, einer Monitorbildröhre oder um die Wicklung eines Motors handeln kann, mittels eines Auskoppelwiderstandes ausgekoppelt. Dieset ausgekoppelte Strom ist relativ klein verglichen mit dem Strom, der durch den Verbraucher fließt. Ziel der Anordnung ist es, in Abhängigkeit dieses Auskoppelstroms, der seinerseits wiederum von dem Laststrom durch den Verbraucher abhängig ist, eine Regelgröße zu gewinnen, die zur Steuerung des Laststroms geeignet ist. Wesentlich dabei ist, dass bei der Gewinnung dieser Regelgröße keine zusätzlichen Fehler eintreten, beispielsweise durch Temperaturabhängigkeiten.

Dies wird bei der erfindungsgemäßen Anordnung durch folgende Maßnahmen erreicht. Der Auskoppelstrom wird nicht nur auf einen Ausgangstransistor des Auskoppelstromspiegels gekoppelt, sondern auf alle Ausgangstransistoren, die der Auskoppelstromspiegel aufweist. Der Auskoppelstromspiegel weist wenigstens einen ersten und wenigstens einen zweiten Ausgangstransistor auf. Mit anderen Worten weist der Auskoppelstromspiegel zwei Kategorien von Ausgangstransistoren auf, von denen jeweils wenigstens ein Exemplar vorhanden ist.

Es ist ferner eine Referenzstrombank vorgesehen, welcher eingangsseitig ein konstanter Strom zugeführt wird und in welcher eine Stromspiegelschaltung vorgesehen ist. Die Referenzstrombank liefert einen ersten Referenzstrom, der zusammen mit dem Auskoppelstrom auf die Emitter des ersten und des zweiten Ausgangstransistors des Auskoppelstromspiegels gekoppelt wird. Hierin liegt ein wesentlicher Unterschied zu der Schaltung nach dem Stand der Technik.

Um sicherzustellen, dass die Spannung über den Basis-Emitter-Strecken des Eingangstransistors des Auskoppelstromspiegels und der Ausgangstransistoren des Auskoppelstromspiegels möglichst gering ist bzw. gegen Null strebt, ist vorgesehen, dass der Strom durch den Kollektor des ersten Ausgangstransistors des Auskoppelstromspiegels auf den Eingang eines ersten Stromspiegels gekoppelt wird. Der Ausgangsstrom dieses ersten Stromspiegels wird wiederum auf den Kollektor des Eingangstransistors des Auskoppelstromspiegels gekoppelt. Damit wird erreicht, dass im Eingangstransistor des Auskoppelstromspiegels ein Strom gleicher Größe fließt, wie in den Ausgangstransistoren. Dies wiederum hat zur Folge, dass die Basis-Emitter-Spannung gegen Null strebt. Damit wird erreicht, dass keine nennenswerte Temperaturabhängigkeit der Schaltung vorhanden ist. Voraussetzung hierfür ist, dass der oder die Eingangstransistoren des Auskoppelstromspiegels insgesamt die gleiche Emitterfläche aufweisen wie dessen erster oder erste Eingangstransitor(en).

Es ist ferner ein zweiter Stromspiegel vorgesehen, auf dessen Eingang der Strom durch den oder die zweiten Ausgangstransistoren des Auskoppelstromspiegels gekoppelt wird. Der Ausgangsstrom dieses zweiten Stromspiegels ist auf einen ersten Widerstand gekoppelt.

Die Referenzstrombank liefert ferner einen zweiten Referenzstrom, der auf einen dritten Stromspiegel gekoppelt wird, dessen Ausgangsstrom auf einen zweiten Widerstand gekoppelt ist.

Bei dieser Verschaltung liefert die Differenz der über dem ersten und dem zweiten Widerstand abfallenden Spannung die Regelgröße.
Die Größe des ersten Referenzstroms in Relation zu dem zweiten Referenzstrom ist davon abhängig, wie viele Ausgangstransistoren der Auskoppelstromspiegel aufweist. Weist der Auskoppelstromspiegel n Ausgangstransistoren mit gleicher Emitterfläche auf, so ist der erste Referenzstrom n mal so groß wie der zweite Referenzstrom.

Im Ergebnis weist die Schaltung eine deutlich reduzierte Temperaturdrift auf, da infolge der gegen Null strebenden Basis-Emitter-Spannung im Auskoppelstromspiegel die Stromverstärkung der Transistoren nicht eingeht. Ferner weist die Schaltung auch im Megahertz-Bereich ein stabiles Verhalten in einer Regelschleife auf.

Wie oben bereits erläutert, können jeweils ein oder mehrere Ausgangstransistoren der ersten und der zweiten Kategorie im Auskoppelstromspiegel vorgesehen sein. Ferner können diese Ausgangstransistoren grundsätzlich Emitter verschiedener Flächen aufweisen, so dass auch unterschiedliche Ströme fließen. Die einfachste und zugleich uneingeschränkt wirksame Lösung ist jedoch diejenige, die gemäß einer Ausgestaltung der Erfindung nach Anspruch 2 vorgesehen ist. Es werden für diese Lösung nur zwei Transistoren gleicher Emitterfläche benötigt, durch die dann Ströme gleicher Größe fließen.

Im Normalfall werden alle Ausgangstransistoren des Auskoppelstromspiegels jeweils gleiche Transistorflächen aufweisen. Dann sind die Referenzströme gemäß Anspruch 3 zu dimensionieren.

Zur Kompensation der Basisströme der Transistoren des Auskoppelstromspiegels sind gemäß einer weiteren Ausgestaltung der Erfindung die Maßnahmen gemäß Anspruch 4 vorgesehen. Mittels dieser Maßnahmen wird erreicht, dass die Basisströme vollständig abgeleitet werden. Dies wird dadurch erreicht, dass in dem Falle, dass der Auskoppelstromspiegel n Ausgangstransistoren und k Eingangstransistoren aufweist, n+k Kompensationstransistoren zur Ableitung der Basisströme eingesetzt werden. Ist ferner m die Anzahl der zweiten Ausgangstransistoren des Auskoppelstromspiegels so werden n+k-m Basissröme auf ein Versorgungspotential abgeführt. Dazu sind n+k-m Kompensationstransistoren vorgesehen. Ferner werden m Basisströme durch m Kompensationstransistoren abgeführt, wobei diese Ströme auf den Eingangsstrom des zweiten Stromspiegels gekoppelt werden und somit also dem Strom, den die zweiten Ausgangstransistoren des Auskoppelstromspiegels an diesen zweiten Stromspiegel liefern, überlagert werden. Damit wird erreicht, dass die Basisstromfehler der Transistoren der zweiten Kategorie des Auskoppelstromfehlers in dem Eingangsstrom des zweiten Stromspiegels kompensiert werden.

Eine weitere Ausgestaltung der Erfindung gemäß Anspruch 5 hat den Zweck und Vorteil, dass durch die Verschaltung der Transistoren gemäß Anspruch 5 ein sicheres Anlaufen der Schaltung bei Einschalten der Stromversorgung gewährleistet wird. Der zusätzliche Strom, der durch diese Schaltung in den ersten Stromspiegel eingekoppelt wird, dient dazu, dass dieser ausgangsseitig einen Strom liefert, der beim Einschalten der Versorgungsspannung ein einwandfreies Arbeiten der Schaltung gewährleisten Der Strom ist jedoch so klein, dass er im Verhältnis zu den Nutzströmen, die in dem Auskoppelstromspiegel und in dem ersten Stromspiegel fließen, sehr klein ist.

Nachfolgend wird ein Ausführungsbeispiel der Erfindung anhand der einzigen Figur der Zeichnung näher erläutert.

Die Zeichnung zeigt einen Ausschnitt 1 eines Verbrauchers, dessen Schaltungselemente nur teilweise dargestellt sind. Bei dem Verbraucher handelt es sich um ein Fernsehgerät oder um einen Computermonitor, welche eine Braunsche Röhre aufweisen. In der Braunschen Röhre sind Vertikal- und Horizontalablenkspulen vorgesehen, von denen in der Figur eine Vertikalablenkspule 2 angedeutet ist. Ein Strom Iabl durch diese Vertikalablenkspule steuert die vertikale Ablenkung innerhalb dieser Röhre. Dieser Laststrom ist zu steuern.

Zur Steuerung dieses Laststromes ist mittels der erfindungsgemäßen Anordnung eine Regelgröße zu gewinnen, an die hohe Anforderungen bezüglich Offset, Temperaturabhängigkeit und Linearität zu stellen sind. Insbesondere soll eine möglichst geringe Temperaturdrift eintreten.

In Reihe zu der Vertikalablenkspule 2 ist ein Widerstand 3 vorgesehen, dem ein Auskoppelwiderstand 4 parallelgeschaltet ist, der gleich dimensioniert ist wie der Widerstand 3. Infolge der gleichen Spannungen, die an den Widerständen 3 und 4 abfallen, fließt durch den Widerstand 4 ein Strom, der dem Strom durch die Vertikalablenkspule 2 proportional ist.

Zur Steuerung des Stromes durch die Vertikalablenkspule 2 sind vier in Form einer Brücke verschaltete Transistoren 5, 6, 7 und 8 vorgesehen, welche in Abhängigkeit der mittels der erfindungsgemäßen Schaltung zu gewinnenden Regelgröße ansteuerbar sind. Diese Ansteuerung ist in der Figur nicht näher dargestellt.

Die Anordnung gemäß der Figur zeigt einen Auskoppelstromspiegel mit einem Eingangstransistor 9, einem ersten Ausgangstransistor 10 und einem zweiten Ausgangstransistor 11. Der durch den Auskoppelwiderstand 4 fließende Auskoppelstrom wird auf die Emitter der beiden Ausgangstransistoren 10 und 11 dieses Auskoppelstromspiegels gekoppelt.

Für die Spannungsversorgung der Anordnung ist eine Spannungsquelle 13 vorgesehen. Es ist ferner eine Referenzstrombank 12 vorgesehen, innerhalb der eine Stromspiegelschaltung mit einem Eingangstransistor 14 und drei Ausgangstransistoren 15, 16 und 17 vorgesehen ist. Auf den Kollektor des Eingangstransistors 14 dieser Stromspiegelschaltung ist ein mittels einer Stromquelle 18 gewonnener konstanter Strom Io gekoppelt. Der Emitter des Eingangstransistors 14 ist über einen Widerstand 19 mit Bezugspotential gekoppelt.

Die beiden Transistoren 15 und 16 des Stromspiegels, welche gleiche Emitterfläche aufweisen und deren Emitter über Widerstande 20 und 21 jeweils mit Bezugspotential gekoppelt sind, liefern kollektorseitig einen ersten Referenzstrom 2Io. Dieser erste Referenzstrom ist zusammen mit dem Auskoppelstrom, der von dem Widerstand 4 geliefert wird, auf die Emitter des ersten Ausgangstransistors 10 und des zweiten Ausgangstransistors 11 des Auskoppelstromspiegels gekoppelt.

Die Stromspiegelschaltung in der Referenzstrombank 12 liefert ferner mittels des dritten Ausgangstransistors 17, dessen Emitter über einen Widerstand 22 mit Bezugspotential gekoppelt ist, einen zweiten Referenzstrom Io.

Da der Auskoppelstromspiegel zwei Ausgangstransistoren 10 und 11 aufweist, ist der erste Referenzstrom 2Io doppelt so groß gewählt wie der zweite Referenzstrom Io. Allgemein beträgt der erste Referenzstrom bei n Ausgangstransistoren des Auskoppelstromspiegels das n-fache des zweiten Referenzstroms.

Um sicherzustellen, dass die in der Figur eingetragene Spannung dUbe, die die Basis-Emitter-Spannung zwischen dem Eingangstransistor 9 und den Ausgangstransistoren 10 und 11 des Auskoppelstromspiegels darstellt, möglichst gering ist bzw. gegen Null strebt, wird der Kollektorstrom des ersten Ausgangstransistors 10 des Auskoppelstromspiegels auf einen Eingang einer ersten Stromspiegelschaltung 23 gekoppelt. Der Ausgangsstrom dieser ersten Stromspiegelschaltung 23 ist auf den Kollektor des Eingangstransistors 9 des Auskoppelstromspiegels gekoppelt. Damit ist sichergestellt, dass in den beiden Ausgangstransistoren 10 und 11 einerseits und in dem Eingangstransistor 9 des Auskoppelstromspiegels andererseits jeweils der gleiche Strom fließt. Dies wiederum hat zur Folge, dass die Spannung dUbe gegen Null strebt und somit die temperaturabhängigen Stromverstärkungen der Transistoren keine Rolle mehr spielen, so dass die Temperaturdrift der Transistoren für die Gewinnung der Regelgröße so gut wie keine Rolle mehr spielt.

Die erste Stromspiegelschaltung 23 ist in Form eines Wilson-Stromspiegels aufgebaut, der eingangsseitig einen Transistor 24 aufweist, dessen Kollektor den Eingang der Schaltung darstellt und dessen Emitter mit dem Versorgungspotential gekoppelt ist. Die Basis des Transistors 24 ist einerseits mit der Basis eines weiteren Transistors 25 sowie mit dem Emitter eines Transistors 26 gekoppelt. Der Transistor 25 ist emitterseitig mit Bezugspotential und kollektorseitig mit dem Emitter des Transistors 26 gekoppelt. Der Basis des Transistors 26 wird das Eingangssignal zugeführt. Der Kollektor des Transistors 26 liefert das Ausgangssignal, welches auf den Kollektor des Eingangstransistors 9 des Auskoppelstromspiegels gekoppelt wird.

Es sind ferner eine zweite Stromspiegelschaltung 27 sowie eine dritte Stromspiegelschaltung 28 vorgesehen.

Die zweite Stromspiegelschaltung 27 und die dritte Strompiegelschaltung 28 weisen intern Transistoren 29, 30 und 31 bzw. 32, 33 und 34 auf und sind entsprechend dem ersten Stromspiegel als Wilson-Stromspiegel verschaltet.

Dem Eingang des zweiten Stromspiegels 27, also dem Kollektor von dessen Transistor 29 und der Basis von dessen Transistor 31, wird derjenige Strom zugeführt, der durch den Kollektor des zweiten Ausgangstransistor 11 des Auskoppelstromspiegels fließt. Ausgangsseitig liefert der Kollektor des Transistors 31 des zweiten Stromspiegels 27 einen Strom, der auf einen ersten Widerstand 35 gekoppelt ist. Der erste Widerstand 35 ist mit seinem anderen Anschluß auf Bezugspotential gekoppelt.

Der von der Referenzstrombank 12 gelieferte zweite Referenzstrom Io ist auf den Eingang des dritten Stromspiegels 28, also auf den Kollektor von dessen Transistor 32 und die Basis von dessen Transistor 34 gekoppelt. Der dritte Stromspiegel 28 bzw. der Kollektor von dessen Transistor 34 liefert ausgangsseitig einen Strom, der auf einen zweiten Widerstand 36 gekoppelt ist, welcher ebenfalls mit dem anderen Anschluß auf Bezugspotential gekoppelt ist.

Die Differenz der über den beiden Widerständen 35 und 36 abfallenden Spannung, welche in der Figur mit dUr gekennzeichnet ist, stellt die Regelgröße dar.

Die Schaltung weist ferner Kompensationstransistoren 37, 38 und 39 auf, welche dazu dienen, die Basisströme der Transistoren 9, 10 und 11 des Auskoppelstromspiegels zu kompensieren. Ihre Anzahl entspricht der Gesamtanzahl der Transistoren des Auskoppelstromspiegels. In dem Ausführungsbeispiel gemäß der Figur weist der Auskoppelstromspiegel drei Transistoren auf, so dass drei Auskoppeltransistoren 37, 38 und 39 vorgesehen sind. Zwei drittel der Basisströme werden mittels der Transistoren 37 und 38, welche emitterseitig mit den Basen der Basen der Transistoren 9, 10 und 11 gekoppelt sind, über deren Kollektoren auf das Versorgungspotential abgeführt. Die Basen aller Auskoppeltransistoren 37, 38 und 39 sind mit dem Kollektor des Eingangstransistors 9 des Auskoppelstromspiegels gekoppelt.

Um den Basisstrom des zweiten Ausgangstransistors 11 des Auskoppelstromspiegels zu kompensieren, ist der Kollektor des dritten Auskoppeltransistors 39 mit dem Kollektor des zweiten Ausgangstransistors 11 des Auskoppelstromspiegels gekoppelt, so dass in dem Eingangssignal, das dem zweiten Stromspiegel 27 zugeführt wird, der Basisstrom des zweiten Ausgangstransistors 11 des Auskoppelstromspiegels kompensiert wird.

Um ein sicheres Anlaufen der Schaltung bei Einschaltung der Versorgungsspannung zu gewährleisten, ist ein weiterer Transistor 40 vorgesehen, der emitterseitig mit den Basen der Transistoren 14 bis 17 des Stromspiegels der Referenzstrombank gekoppelt ist und der eingangsseitig mit dem Kollektor des Transistors 14 der Stromspiegelschaltung in der Referenzstrombank 12 gekoppelt ist. Der durch den Kollektor des Transistors 40 fließende Strom ist auf den Emitter eines Transistors 41 gekoppelt, der kollektorseitig mit dem Versorgungspotential gekoppelt ist und dessen Basisstrom auf den Eingang des ersten Stromspiegels 23 gekoppelt ist. Er überlagert sich also dort mit dem Strom durch den ersten Ausgangstransistor 10 des Auskoppelstromspiegels. Dies spielt jedoch im Normalbetrieb eine untergeordnete Rolle, da dieser Strom um mehrere Größenordnungen kleiner ist als der durch den Transistor 10 fließende Strom. Es wird durch diesen Strom jedoch erreicht, dass die Schaltung sicher anläuft, d.h. insbesondere, dass nach Einschalten der Versorgungsspannung der erste Stromspiegel 23 einen Strom liefert.

In dem Ausführungsbeispiel gemäß der Figur weist der Auskoppelstromspiegel zwei Ausgangstransistoren 10 und 11 auf. Es könnte grundsätzlich auch eine andere Anzahl von Ausgangstransistoren vorgesehen sein. Wesentlich ist jedoch, dass Transistoren eines ersten Typs, zu dem in dem Ausführungsbeispiel gemäß der Figur der Transistor 10 zählt, immer auf den Eingang des ersten Stromspiegels gekoppelt sind und dass Transistoren eines zweiten Typs, zu dem in dem Ausführungsbeispiel gemäß der Figur der Ausgangstransistor 11 zählt, auf den Eingang des zweiten Stromspielgels 24 gekoppelt sind. Entsprechend der Anzahl und der Flächen der vorgesehenen Ausgangstransistoren der beiden Typen sind der erste und zweite Referenzstrom so zu wählen und sind die Größen der Widerstände 35 und 36 so einzustellen, dass diejenigen in den Widerständen 35 und 36 fließenden Ströme, die von dem Auskoppelstrom unabhängig sind, jeweils gleich groß sind.

In dem Ausführungsbeispiel gemäß der Figur weisen die Transistoren 10 und 11 gleiche Flächen auf, so dass die durch die Kollektoren fließenden Ströme Ix gleich groß sind. Der Strom Ix beträgt Io ± dem Auskoppelstrom, der durch den Widerstand 4 fließt. Dies wird unter anderem durch die oben bereits erläuterte Rückkopplung des Stromes Ix über den ersten Stromspiegel 23 auf den Eingangstransistor 9 des Auskoppelstromspiegels erreicht. Da der Strom Ix nur noch diese Abhängigkeit aufweist, fließt auch ein über den zweiten Stromspiegel 27 auf den ersten Widerstand 35 gekoppelter Strom, der nur noch diese Abhängigkeit aufweist. Durch den zweiten Widerstand 36 fließt ein Strom, der seinerseits nur noch von dem Strom Io abhängig ist. Somit ist erreicht worden, dass die Differenz der über den Widerständen 35 und 36 abfallenden Spannungen nur noch von dem Auskoppelstrom abhängig ist. Dies ist genau das Ziel, da auf diese Weise Temperaturabhängigkeiten ausgeschaltet worden sind.

In Abhängigkeit dieser Differenzspannung dUr kann, beispielsweise mittels Operationsverstärkern, die in der Figur nicht näher dargestellt sind, ein Ansteuersignal für die Transistoren 5, 6 und 7, 8 des Verbrauchers 1 gewonnen werden, so dass mittels dieser Transistoren der Laststrom durch den Verbraucher 2 steuerbar ist.

## Patentansprüche

1. Anordnung zur Auskopplung eines Auskoppelstromes aus einem Laststrom durch einen Verbraucher (2), insbesondere eine Ablenkspule einer Braunschen Röhre, mittels eines Auskoppelwiderstands (4), wobei die Anordnung einen Auskoppelstromspiegel (9,10,11) aufweist, wobei eine Regelgröße in Form der Differenz zweier über zwei Widerständen (35,36) abfallenden Spannungen zur Steuerung des Laststroms generiert wird und wobei eine Referenzstrombank (12) mit einer Stromspiegelschaltung, der eingangsseitig ein Konstantstrom zugeführt wird, zur Generierung konstanter Ströme vorgesehen ist,
**dadurch gekennzeichnet,**
**dass** der Auskoppelstrom auf die Emitter wenigstens eines ersten (10) und wenigstens eines zweiten (11) Ausgangstransistors des Auskoppelstromspiegels gekoppelt wird,
**dass** die Referenzstrombank (12) einen ersten Referenzstrom liefert, der zusammen mit dem Auskoppelstrom auf die Emitter des ersten (10) und des zweiten (11) Ausgangstransistors des Auskoppelstromspiegels gekoppelt wird,
**dass** der Strom durch den Kollektor des ersten Ausgangstransistors (10) des Auskoppelstromspiegels auf den Eingang eines ersten Stromspiegels (23) gekoppelt wird,
**dass** der Ausgangsstrom des ersten Stromspiegels (23) auf den Kollektor wenigstens eines Eingangstransistors (9) des Auskoppelstromspiegels gekoppelt wird,
**dass** ein zweiter Stromspiegel (27) vorgesehen ist, auf dessen Eingang der Strom durch den Kollektor des zweiten Ausgangstransistor (11) des Auskoppelstromspiegels gekoppelt wird und dessen Ausgangsstrom auf einen ersten Widerstand (35) gekoppelt wird,
**dass** ein dritter Stromspiegel (28) vorgesehen ist, auf dessen Eingang ein zweiter Referenzstrom aus der Referenzstrombank (12) gekoppelt wird, dessen Ausgangsstrom auf einen zweiten Widerstand (36) gekoppelt wird,
**dass** der Eingangstransistor (9) des Auskoppelstromspiegels die gleiche Emitterfläche aufweist wie dessen erster Ausgangstransistor (10),
und **dass** die Differenz der über dem ersten (35) und dem zweiten (36) Widerstand abfallenden Spannungen die Regelgröße darstellt.

2. Anordnung nach Anspruch 1, **dadurch gekennzeichnet,**
**dass** die Emitter des ersten (10) und des zweiten (11) Ausgangstransistors des Auskoppelstromspiegels gleicher Größe aufweisen, so dass die durch diese beiden Transistoren (10,11) fließenden Ströme gleiche Größe aufweisen.

3. Anordnung nach Anspruch 1, **dadurch gekennzeichnet,**
**dass** die ersten (10) und zweiten (11) Ausgangstransistoren des Auskoppelstromspiegels jeweils gleiche Emitterflächen aufweisen und dass der erste Referenzstrom das n-fache des zweiten Referenzstroms beträgt, worin n die Zahl der Ausgangstransistoren (10,11) des Auskoppelstromspiegels ist.

4. Anordnung nach Anspruch 1, **dadurch gekennzeichnet,**
**dass** alle Transistroen des Auskoppelstromspiegels jweils gleiche Emitterflöäche aufweisen,
**dass** zwischen Kollektor und Basis des Eingangstransistors (9) des Auskoppelstromspiegels n+k Kompensations-Transistoren (37,38,39) zur Kompensation der Basisströme der Transistoren (9,10,11) des Auskoppelstromspiegels geschaltet sind, worin n die Zahl der Ausgangstransistoren (10,11) des Auskoppelstromspiegels ist und k die Zahl dessen Eingangstransistoren ist,
**dass** alle n+k Kompensations-Transistoren (37,38,39) mit ihren Basen auf den Kollektor des Eingangstransistors (9) des Auskoppelstromspiegels gekoppelt sind,
**dass** n+k-m Basisströme der Transistoren (9,10,11) des Auskoppelstromspiegels mittels n+k-m dieser Kompensations-Transistoren (37,38) über deren Kollektoren auf ein Versorgungspotential abgeführt werden, worin m die Anzahl der zweiten Ausgangstransistoren (11) des Auskoppelstromspiegels ist,
und **dass** m Basisströme der Transistoren (9,10,11) des Auskoppelstromspiegels mittels m dieser Kompensations-Transistoren (39); deren Kollektoren auf den Eingang des zweiten Stromspiegels (27) gekoppelt sind, dem Eingangsstrom des zweiten Stromspiegels (27) überlagert werden.

5. Anordnung nach Anspruch 1, **dadurch gekennzeichnet,**
**dass** zwischen Kollektor und Basis des Eingangstransistors (14) des Stromspiegels der Referenzstrombank ein Transistor (40) zur Auskopplung der Basisströme der Transistoren (14,15,16,17) des Stromspiegels der Referenzstrombank (12) vorgesehen ist, der basisseitig mit dem Kollektor des Eingangstransistors (14) der Stromspiegelschaltung der Referenzstrombank (12) und emitterseitig mit der Basis dieses Transistors (14) verbunden ist und der diese Basisströme über einen weiteren Transistor (41) dem Eingangsstrom des ersten Stromspiegels (23) überlagert.

6. Anordnung nach Anspruch 1, **dadurch gekennzeichnet,**
**dass** der Auskoppelstromspiegel einen als Transistordiode verschalteten Eingangstransistor (9) aufweist.

7. Anordnung nach Anspruch 1, **dadurch gekennzeichnet,**
**dass** der erste (23), der zweite (27) und der dritte (28) Stromspiegel als Wilson-Stromspiegel aufgebaut sind.

8. Anordnung nach Anspruch 1, **dadurch gekennzeichnet,**
**dass** der Laststrom ein durch eine Vertikalablenkspule einer Bildröhre fließender Strom ist.

## Claims

1. An arrangement for coupling out an output current from a load current by a load (2), particularly a deflection coil of a cathode ray tube by means of an output resistor (4), which arrangement comprises an output current mirror (9, 10, 11), in which a control value in the form of the difference between two voltages dropping across two resistors (35, 36) for controlling the load current is generated and in which a reference current bank (12) is provided with a current mirror circuit whose input receives a constant current for generating constant currents,
**characterized in that**
the output current is coupled to the emitter of at least a first output transistor (10) and at least a second output transistor (11) of the output current mirror,
the reference current bank (12) supplies a first reference current which, together with the output current, is coupled to the emitter of the first output transistor (10) and the second output transistor (11) of the output current mirror,
the current through the collector of the first output transistor (10) of the output current mirror is coupled to the input of a first current mirror (23),
the output current of the first current mirror (23) is coupled to the collector of at least one input transistor (9) of the output current mirror,
a second current mirror (27) is provided to whose input the current through the collector of the second output transistor (11) of the output current mirror is coupled and whose output current is coupled to a first resistor (35),
a third current mirror (28) is provided to whose input a second reference current from the reference current bank (12) is coupled and whose output current is coupled to a second resistor (36),
the input transistor (9) of the output current mirror has the same emitter area as that of the first output transistor (10), and
the difference between the voltages dropping across the first resistor (35) and the second resistor (36) represents the control value.

2. An arrangement as claimed in claim 1, **characterized in that** the emitters of the first output transistor (10) and the second output transistor (11) of the output current mirror have the same value so that the currents flowing through these two transistors (10, 11) have the same value.

3. An arrangement as claimed in claim 1, **characterized in that** the first output transistor (10) and the second output transistor (11) of the output current mirror have the same emitter areas, and the first reference current is the n-fold value of the second reference current, in which n is the number of output transistors (10, 11) of the output current mirror.

4. An arrangement as claimed in claim 1, **characterized in that** all transistors of the output current mirror have the same emitter area, n+k compensation transistors (37, 38, 39) for compensating the base currents of the transistors (9, 10, 11) of the output current mirror are arranged between the collector and the base of the input transistor (9) of the output current mirror, in which n is the number of output transistors (10, 11) of the output current mirror and k is the number of its input transistors,
the bases of all n+k compensation transistors (37, 38,39) are coupled to the collector of the input transistor (9) of the output current mirror,
n+k-m base currents of the transistors (9, 10, 11) of the output current mirror are drained to a power supply potential by means of n+k-m of these compensation transistors (37, 38) via their collectors, in which m is the number of the second output transistors (11) of the output current mirror, and
m base currents of the transistors (9, 10, 11) of the output current mirror are superimposed on the input current of the second current mirror (27) by means of m of these compensation transistors (39), whose collectors are coupled to the input of the second current mirror (27).

5. An arrangement as claimed in claim 1, **characterized in that** a transistor (40) for coupling out the base currents of the transistors (14, 15, 16, 17) of the current mirror of the reference current bank (12) is arranged between the collector and the base of the input transistor (14) of the current mirror of the reference current bank, the base of said transistor (40) being connected to the collector of the input transistor (14) of the current mirror circuit of the reference current bank (12) and its emitter being connected to the base of this transistor (14), which transistor (40) superimposes these base currents via a further transistor (41) on the input current of the first current mirror (23).

6. An arrangement as claimed in claim 1, **characterized in that** the output current mirror comprises an input transistor (9) arranged as a transistor diode.

7. An arrangement as claimed in claim 1, **characterized in that** the first current mirror (23), the second current mirror (27) and the third current mirror (28) are formed as Wilson current mirrors.

8. An arrangement as claimed in claim 1, **characterized in that** the load current is a current flowing through a vertical deflection coil of a display tube.

## Revendications

1. Dispositif de découplage d'un courant découplé à partir d'un courant de charge par un consommateur (2), en particulier une bobine déflectrice d'un tube de Braun, à l'aide d'une résistance de découplage (4), le dispositif présente un miroir de courant découplé (9, 10, 11), une variable commandée étant générée sous la forme de la différence de deux tensions appliquées par l'intermédiaire de deux résistances (35, 36) pour la commande du courant de charge et un banc de courant de référence (12) avec un circuit de miroir de courant auquel est amené côté entrée un courant constant est prévu pour la génération de courants constants,
**caractérisé en ce**
**que** le courant découplé est couplé sur les émetteurs d'au moins un premier (10) et au moins un deuxième (11) transistors de sortie du miroir de courant découplé, que le banc de courant de référence (12) délivre un premier courant de référence qui est couplé avec le courant découplé sur l'émetteur des premier (10) et deuxième (11) transistors de sortie du miroir de courant découplé,
**que** le courant est couplé par le collecteur du premier transistor de sortie (10) du miroir de courant découplé sur l'entrée d'un premier miroir de courant (23), que le courant de sortie du premier miroir de courant (23) est couplé sur le collecteur d'au moins un transistor d'entrée (9) du miroir de courant découplé,
**qu'**un deuxième miroir de courant (27) est prévu à l'entrée duquel le courant est couplé par le collecteur du deuxième transistor de sortie (11) du miroir de courant découplé et dont le courant de sortie est couplé à une première résistance (35),
**qu'**un troisième miroir de courant (28) est prévu à l'entrée duquel est couplé un deuxième courant de référence à partir du banc de courant de référence (12) dont le courant de sortie est couplé à une deuxième résistance (36),
**que** le transistor d'entrée (9) du miroir de courant découplé présente la même surface d'émetteur que son premier transistor de sortie (10),
et **que** la différence des tensions appliquées sur la première (35) et la deuxième (36) résistances représente la variable commandée.

2. Dispositif selon la revendication 1, **caractérisé en ce**
**que** les émetteurs des premier (10) et deuxième (11) transistors de sortie du miroir de courant découplé présentent la même grandeur de telle sorte que les courants circulant par ces deux transistors (10, 11) présentent la même grandeur.

3. Dispositif selon la revendication 1, **caractérisé en ce**
**que** les premier (10 ) et deuxième (11) transistors de sortie du miroir de courant découplé présentent respectivement les mêmes surfaces d'émetteur et que le premier courant de référence s'élève à n fois le deuxième courant de référence, n représentent le nombre des transistors de sortie (10, 11) du miroir de courant découplé.

4. Dispositif selon la revendication 1, **caractérisé en ce**
**que** tous les transistors du miroir de courant découplé présentent respectivement la même surface d'émetteur;
**qu'**entre le collecteur et la base du transistor d'entrée (9) du miroir de courant découplé, n+k transistors de compensation (37, 3 8, 39) sont montés pour la compensation des courants de base des transistors (9, 10, 11) du miroir de courant découplé, n représentant le nombre des transistors de sortie (10, 11) du miroir de courant découplé et k le nombre de ses transistors d'entrée,
**que** tous les n+k transistors de compensation (37, 38, 39) sont couplés par leurs bases au collecteur du transistor d'entrée (9) du miroir de courant découplé;
**que** n+k+m de ces transistors de compensation (37, 38) sont évacués par l'intermédiaire de leurs collecteurs à un potentiel d'alimentation dans lequel m représente le nombre des deuxièmes transistors de sortie (11) du miroir de courant découplé, et que m courants de base des transistors (9, 10, 11) du miroir de courant découplé sont couplés à l'aide de m de ces transistors de compensation (39) dont les collecteurs sont couplés à l'entrée du deuxième miroir de courant (27) sont superposés au courant d'entrée du deuxième miroir de courant (27).

5. Dispositif selon la revendication 1, **caractérisé en ce**
**qu'**il est prévu entre le collecteur et la base du transistor d'entrée (14) du miroir de courant du banc de courant de référence un transistor (40) pour le découplage des courants de base des transistors (14, 15, 16, 17) du miroir de courant du banc de courant de référence (12) qui est relié côté base avec le collecteur du transistor d'entrée (14) du circuit de miroir de courant du banc de courant de référence (12) et, côté émetteur, à la base de ce transistor (14) et qui superpose ces courants de base par l'intermédiaire d'un transistor supplémentaire (41) au courant d'entrée du premier miroir de courant (23).

6. Dispositif selon la revendication 1, **caractérisé en ce**
**que** le miroir de courant découplé présente un transistor d'entrée (9) monté comme une diode de transistor.

7. Dispositif selon la revendication 1, **caractérisé en ce**
**que** les premier (23), deuxième (27) et troisième (28) miroirs de courant sont conçus comme des miroirs de courant de Wilson.

8. Dispositif selon la revendication 1, **caractérisé en ce**
**que** le courant de charge est un courant circulant par une bobine déflectrice verticale d'un tube d'images.
